# EUROPÄISCHE PATENTANMELDUNG

(11) **EP 4 613 430 A1**
(43) Veröffentlichungstag der Anmeldung: **10.09.2025**
(21) Anmeldenummer: 25161180.2
(22) Anmeldetag: 02.03.2025
(51) Int. Cl.: B25B 31/00

(54) **SETZWERKZEUG ZUM SETZEN EINES EINSCHLAGANKERS**

(30) Priorität: 05.03.2024 DE 102024106365; 28.11.2024 DE 102024135301; 29.01.2025 DE 102025103187
(71) Anmelder: fischerwerke GmbH & Co. KG, 72178 Waldachtal (DE)
(72) Erfinder: Wichmann, Daniel, 70199 Stuttgart (DE); Freudigmann, Lars, 72070 Tübingen (DE); Treber, Dominik, 70199 Stuttgart (DE); Becker, Janina, 72250 Freudenstadt (DE)
(74) Vertreter: Suchy, Ulrich Johannes

(57) **Zusammenfassung**

Die Erfindung betrifft ein Setzwerkzeug (1) zum Setzen eines Einschlagankers (2) in ein Bohrloch (6). Das Setzwerkzeug (1) ist in einen ersten und einen zweiten Montagezustand bringbar, wobei im ersten Montagezustand zum Einschlagen einer Spreizhülse (4) des Einschlagankers (2) ein zweiter Grundkörper (13) und ein dritter Grundkörper (17) translatorisch bezüglich einer Längsachse (L) gemeinsam bewegt werden und in einem zweiten Montagezustand nur ein erster stößelartiger Grundkörper (7) zum Einschlagen eines Spreizkörpers (3) in die Spreizhülse (4) translatorisch und rotatorisch bezüglich der Längsachse (L) bewegt wird.

## Beschreibung

Die Erfindung betrifft ein Setzwerkzeug zum Setzen eines Einschlagankers mit den Merkmalen des Anspruchs 1. In der europäischen Patentanmeldung EP 0 416 182 A1 ist ein Setzwerkzeug zum Setzen eines Ankers mit einer Spreizhülse und einem Spreizkonus in einem Bohrloch offenbart. Das Setzwerkzeug umfasst eine Werkzeugaufnahme zum Verbinden des Setzwerkzeugs mit einem Schlagwerkzeug. In der Werkzeugaufnahme sind ein erster und ein zweiter Stößel gelagert, mittels welchen der Anker in das Bohrloch einbringbar und dort aufspreizbar ist. Die Werkzeugaufnahme und die beiden Stößel sind über eine Kugelmechanik miteinander verbunden. In einer ersten Montageposition sind die Werkzeugaufnahme und die beiden Stößel axial unbeweglich zueinander. In dieser Position kann der Anker in das Bohrloch eingetrieben werden. Der Anker ist und wird hierbei noch nicht verspreizt. In einer zweiten Montageposition bewegen sich der erste und der zweite Stößel relativ zueinander, wodurch die Spreizhülse des Ankers über den Spreizkonus gedrückt wird und der Anker im Bohrloch verspreizt.

Aufgabe der Erfindung ist es, ein alternatives Setzwerkzeug vorzuschlagen, welches äußerst robust ist, einen geringen Verschleiß aufweist und folglich eine hohe Standzeit bietet. Diese Aufgabe wird erfindungsgemäß durch die Merkmale des Anspruchs 1 gelöst.

Die Erfindung betrifft ein Setzwerkzeug zum Setzen eines Einschlagankers. Ein derartiger Einschlaganker ist beispielsweise in der deutschen Offenlegungsschrift DE 10 2014 103 572 A1 offenbart. Derartige Einschlaganker weisen eine hohlzylindrische Spreizhülse zum Einschlagen in ein Bohrloch in einem Befestigungsgrund auf. Nach dem Einschlagen der Spreizhülse in den Befestigungsgrund wird ein Spreizkörper, insbesondere ein Spreizzylinder in die Spreizhülse eingetrieben, wodurch diese an einem vorderen Ende im Bohrloch verspreizt und somit endfest ist. Nach dem Einschlagen der Spreizhülse in das Bohrloch und dem Eintreiben des Spreizkörpers in die Spreizhülse, ist das Setzen des Einschlagankers abgeschlossen. Der Spreizkörper ist insbesondere bereits vor dem Setzen verliersicher im Inneren der Spreizhülse angeordnet und bildet gemeinsam mit der Spreizhülse den Einschlaganker. An einem hinteren Ende weist die Spreizhülse meist ein Innengewinde zum Verbinden mit einem Befestigungselement, beispielsweise einer Gewindestange, auf.

Das erfindungsgemäße Setzwerkzeug zum Setzen eines derartigen Einschlagankers erstreckt sich entlang einer Längsachse und umfasst einen ersten stößelartigen Grundkörper mit einer, an einem vorderen Ende angeordneten ersten Schlagfläche zum Einschlagen eines Spreizkörpers des Einschlagankers. An einem hinteren Ende, welches dem ersten Ende abgewandt ist, weist der erste Grundkörper ein Anschlusselement zum Verbinden mit einem schlagenden Werkzeug, insbesondere einem sogenannten Bohrhammer auf. Insbesondere ist das Anschlusselement ein "SDS-Adapter". Über das Anschlusselement kann die Schlagenergie des Bohrhammers auf den ersten Grundkörper übertragen werden.

Mit "vorderem Ende" ist hier und nachfolgend - sofern nichts anderes beschrieben ist - das Ende gemeint, das beim Setzen dem Befestigungsgrund zugewandt ist. Das "hintere Ende" ist dem Befestigungsgrund abgewandt. So ist beispielsweise das vordere Ende des Einschlagankers das Ende, das beim Setzen als erstes in das Bohrloch gelangt.

Weiter umfasst das Setzwerkzeug einen zweiten hülsenartigen Grundkörper, der insbesondere zumindest abschnittsweise als Hohlzylinder ausgebildet ist. Dieser zweite Grundkörper weist an einem vorderen Ende eine zweite Schlagfläche zum Einschlagen der Spreizhülse des Einschlagankers in das Bohrloch auf. Die zweite Schlagfläche ist so ausgeführt, dass sie im Wesentlichen nur mit einer Stirnfläche am hinteren Ende der einzuschlagenden Spreizhülse in Kontakt tritt. Ein Durchmesser der zweiten Schlagfläche korrespondiert hierbei im Wesentlichen mit einem Durchmesser der Stirnfläche am hinteren Ende der einzuschlagenden Spreizhülse. Die zweite Schlagfläche ist insbesondere als Kreisring ausgeführt. Der erste Grundkörper ist ganz oder zumindest teilweise im zweiten hülsenartigen Grundkörper bezüglich der Längsachse verschieblich geführt und die erste Schlagfläche, die im Wesentlichen als vollflächige Kreisfläche ausgebildet ist, kann durch die zweite Schlagfläche, genauer formuliert innerhalb der als Kreisring ausgebildeten zweiten Schlagfläche, in einer Einschlagrichtung des Einschlagankers, also nach vorne, hindurchtreten.

Das erfindungsgemäße Setzwerkzeug umfasst weiter einen dritten hülsenartigen Grundkörper, der insbesondere eine, an einem vorderen Ende angeordnete Stützfläche aufweist, insbesondere zur mittelbaren oder unmittelbaren Abstützung an einer Oberfläche des Befestigungsgrunds. Der dritte Grundkörper ist ebenfalls zumindest teilweise als Hohlzylinder ausgebildet. Der zweite Grundkörper ist zumindest teilweise gleitend innerhalb des dritten Grundkörpers geführt. Die Stützfläche dient zur Anlage an der Oberfläche des Befestigungsgrunds. Liegt beim Setzen die Stützfläche an der Oberfläche des Befestigungsgrunds an, so ist der dritte Grundkörper bezüglich des Befestigungsgrunds unbeweglich, der erste und der zweite Grundkörper jedoch bezüglich des Befestigungsgrunds und des dritten Grundkörpers beweglich. Die Stützfläche ist insbesondere kreisringförmig ausgebildet. Unter "mittelbarer" Abstützung am Untergrund ist zu verstehen, dass die Stützfläche nicht in direkten Kontakt zum Untergrund treten muss, um den dritten Grundkörper und somit das Setzwerkzeug selbst am Untergrund abzustützen. An dem dritten Grundkörper kann ein weiteres Zwischenelement zur Abstützung angeordnet sein, welches in direkten Kontakt zum Untergrund tritt. Somit muss der dritte Grundkörper das Setzwerkzeug nicht direkt, also nicht unmittelbar abstützen, sondern kann auch nur lediglich an der Abstützung beteiligt sein. Insbesondere sind der erste, der zweite und der dritte Grundkörper aus Stahl hergestellt, wodurch eine hohe Robustheit und geringer Verschleiß des Setzwerkzeugs gewährleistet ist. Alle drei Grundkörper sind insbesondere koaxial zueinander angeordnet und bezüglich der Längsachse relativ zueinander verschieblich, insbesondere nach Art einer oder mehrerer Gleitpassungen.

Wesentlich für die Erfindung ist, dass alle drei Grundkörper über eine Führung derart miteinander verbunden sind, dass das Setzwerkzeug in einen ersten Montagezustand bringbar ist, in welchem die Spreizhülse durch eine erste Montagebewegung in den Befestigungsgrund eintreibbar ist. Der erste Montagezustand, respektive die erste Montagebewegung zeichnet sich dadurch aus, dass der erste und der zweite Grundkörper gemeinsam translatorisch entlang der Längsachse bewegbar sind. Hierdurch ist es möglich, lediglich die Spreizhülse des einzuschlagenden Einschlagankers in das Bohrloch einzutreiben, ohne hierbei den Spreizkörper in der Spreizhülse zu verschieben. Das Verspreizen der Spreizhülse erfolgt, nachdem die Spreizhülse im ersten Montagezustand ordnungsgemäß in eine definierte Tiefe in das Bohrloch eingeschlagen ist, in einem zweiten Montagezustand in einer zweiten Montagebewegung des Setzwerkzeugs. In der zweiten Montagebewegung wird der Spreizkörper in die Spreizhülse eingetrieben, wodurch der Einschlaganker endfest verankert wird und gesetzt ist. Die erfindungsgemäße Führung sorgt in der zweiten Montagebewegung dafür, dass sich lediglich der erste Grundkörper bezüglich des zweiten und des dritten Grundkörpers entlang der Längsachse bewegt. Hierbei vollzieht der erste Grundkörper sowohl eine translatorische Bewegung entlang der Längsachse und wird dabei zudem rotatorisch zwangsbewegt. Anders formuliert, bewegt sich der erste Grundkörper entlang der Längsachse und wird dabei um die Längsachse gedreht, wodurch der erste Grundkörper eine Art "Wendelbewegung" vollzieht. Durch die Führung und die damit einhergehenden Bewegungen der Grundkörper, ist das Setzwerkzeug äußerst robust gegen Verschließ und somit äußerst wartungsarm und vielseitig unter verschiedenen Bedingungen einsetzbar. Generell kann das Setzwerkzeug in Verbindung mit einem Bohrhammer händisch von einem Arbeiter auf einer Baustelle eingesetzt werden. Es ist jedoch auch möglich, das Setzwerkzeug in einem Baustellenroboter zu verwenden, um die genannten Einschlaganker voll- oder zumindest teilautomatisiert in vorgefertigten Bohrlöchern zu verankern. Die erste und die zweite Montagebewegung korrespondieren mit einer Einbringrichtung des Einschlagankers in das Bohrloch.

In einer vorteilhaften Ausgestaltung der Erfindung, verbindet ein Steuerpin den ersten, den zweiten und den dritten Grundkörper miteinander. Hierdurch ist durch eine Translationsbewegung des ersten Grundkörpers entlang der Längsachse das Setzwerkzeug in die erste und in die zweite Montagebewegung bringbar. Bevorzugt ist der Steuerpin ortsfest im ersten Grundkörper angeordnet. Insbesondere erstreckt sich der Steuerpin orthogonal bezüglich der Längsachse. Besonders bevorzugt durchdringt der Steuerpin den ersten Grundkörper gänzlich auf zwei gegenüberliegenden Seiten des Grundkörpers. Durch den Steuerpin ist die Translationsbewegung des ersten Grundkörpers auf den zweiten und den dritten Grundkörper übertragbar.

Zur Übertragung der Bewegung des ersten Grundkörpers durch den Steuerpin auf den zweiten und den dritten Grundkörper, weist in einer weiteren erfindungsgemäßen Ausgestaltung des Setzwerkzeugs der zweite Grundkörper eine zweite Kulissenführung und der dritte Grundkörper eine dritte Kulissenführung auf. Die Bezeichnung "zweite" und "dritte" Kulissenführung ist zur erleichterten Zuordnung der jeweiligen Kulissenführung zum zweiten und dritten Grundkörper gewählt. Die Kulissenführungen sind jeweils als Ausnehmungen im jeweiligen Grundkörper ausgebildet und der Steuerpin greift in die zweite und die drittel Kulissenführung ein. Insbesondere durchdringen die Ausnehmungen die jeweiligen Grundkörper gänzlich. Bevorzugt schließt der Steuerpin bündig beziehungsweise nahezu bündig mit einer Oberfläche des dritten Grundkörpers ab. Besonders bevorzugt schließt der Steuerpin auf zwei gegenüberliegenden Seiten des dritten Grundkörpers bündig beziehungsweise nahezu bündig mit der Oberfläche des dritten Grundkörpers ab.

Um eine optimale Beweglichkeit der Grundkörper relativ zueinander zu ermöglichen, sind in einer weiteren vorteilhaften Ausgestaltung der Erfindung die Breiten der Kulissenführungen insbesondere identisch und korrespondieren derart mit einem Durchmesser des Steuerpins, dass zwischen dem Steuerpin und der jeweiligen Kulissenführung eine Gleitführung ausgebildet ist. Eine Klemmung des Pins in den Gleitführungen ist somit verhindert.

In einer besonders bevorzugten Ausgestaltung der Erfindung sind die zweite und die dritte Kulissenführung im Wesentlichen wendelartig bezüglich der Längsachse ausgebildet. Unter "wendelartig" ist weniger ein schraublinienförmiger Verlauf zu verstehen, sondern eher eine Art Helix, welche bezüglich der Längsachse gestreckt ist. "Wendelartig" bedeutet nicht, dass die Kulissenführungen die Form einer sich kontinuierlich ändernden, lang gestreckten Wendel aufweisen. "Wendelartig" umfasst hier auch eine Form von sich abschnittsweise ändernden, stetigen oder unstetigen Krümmungen. Die Form der Kulissenführung im zweiten und im dritten Grundkörper kann auch voneinander abweichen. Im Wesentlichen ist es nur notwendig, dass sich die Kulissenführungen nicht ausschließlich entlang der Längsachse erstrecken, sondern eine davon abweichende Richtung mit einer Richtungskomponente quer zur Längsachse aufweisen, um "wendelartig" ausgeführt zu sein. Somit sorgt die jeweilige Kulissenführung dafür, dass sich der Steuerpin nicht ausschließlich nur in Längsrichtung, sondern auch zumindest geringfügig quer dazu bewegt. Die wendelartigen Kulissenführungen erstrecken sich im zweiten und dritten Grundkörper insbesondere, bei Blickrichtung entlang der Längsachse, in jeweils lediglich einem 90°-Segment des jeweiligen Grundkörpers. Bevorzugt ist die Kulissenführung im jeweiligen Grundkörper in jeweils zwei 90°-Segmenten ausgebildet, wobei die jeweils zwei 90°-Segmente bezüglich der Längsachse gegenüberliegend zueinander angeordnet sind. Es ist nicht ausgeschlossen, sondern sogar bevorzugt, dass die Kulissenführung, insbesondere die dritte Kulissenführung, einen oder mehrere Abschnitte umfasst, die sich ausschließlich entlang der Längsachse erstrecken. Insbesondere weist die dritte Kulissenführung einen kurzen geraden Abschnitt auf, der in den wendelartigen Verlauf der Kulisse übergeht derart, dass während der ersten Montagebewegung im ersten Montagezustand zum Setzen der Spreizhülse im Bohrloch, sich der Steuerpin in dem geraden Abschnitt bewegt und sich hierbei der erste und der zweite Grundkörper im Wesentlichen gemeinsam und im Wesentlichen translatorisch entlang der Längsachse in Einbringrichtung bewegen. Sobald der Steuerpin in den wendelartigen Verlauf eintritt, ist die erste Montagebewegung praktisch beendet, die Spreizhülse entsprechend gesetzt und das Setzwerkzeug wechselt in die zweite Montagebewegung, respektive den zweiten Montagezustand. Im zweiten Montagezustand gleitet der Steuerpin entlang der wendelartigen Führungen, der zweite Grundkörper bleibt im Wesentlichen ortsfest und der erste Grundkörper vollzieht eine translatorische und rotatorische Bewegung in Einbringrichtung, wodurch der Spreizkörper in die Spreizhülse eingetrieben wird.

Der gerade Abschnitt, der sich im Wesentlichen entlang der Längsachse erstreckt und der in den wendelartigen Teil der dritten Kulissenführung übergeht, kann auch als eine Steuernut aufgefasst werden. Während der ersten Montagebewegung ist der Steuerpin bevorzugt in der Steuernut und während der zweiten Montagebewegung in der Kulissenführung angeordnet. Während der zweiten Montagebewegung sind, in einer weiteren bevorzugten Ausgestaltung der Erfindung, die zweite und die dritte Kulissenführung im Wesentlichen deckungsgleich zueinander. Hierdurch wird erreicht, dass im Wesentlichen nur der erste Grundkörper translatorisch und rotatorisch bewegt wird.

Damit gewährleistet ist, dass sich der zweite und der dritte Grundkörper im Wesentlichen nur translatorisch entlang der Längsachse zueinander bewegen und eine erhöhte mechanische Belastung auf die Kulissenführung reduziert ist, sind in einer weiteren bevorzugten Ausgestaltung der Erfindung der zweite und der dritte Grundkörper durch ein Verbindungselement, insbesondere eine Nut-Zapfen-Verbindung miteinander verbunden. Somit ist eine Relativbewegung des zweiten und des dritten Grundkörpers zueinander bezüglich der Längsachse ermöglicht, wohingegen eine Verdrehung des zweiten und des dritten Grundkörpers zueinander unterbunden ist.

Um dafür zu sorgen, dass nach der Beendigung eines Setzvorgangs eines Einschlagankers das Setzgerät von der zweiten Montageposition wieder in die erste Montageposition übergeht, in welcher ein weiterer Einschlaganker gesetzt werden kann, sind in einer weiteren erfindungsgemäßen Ausgestaltung der Erfindung der erste und der zweite Grundkörper durch eine erste Druckfeder und der zweite und der dritte Grundkörper durch eine zweite Druckfeder gegeneinander federbeaufschlagt. Das bedeutet, dass der Setzvorgang des Einschlagankers gegen die Federkraft der ersten und der zweiten Druckfeder erfolgt. Ist der Einschlaganker gesetzt und das Setzgerät wird entgegen der Einbringrichtung bewegt, entspannt sich insbesondere zuerst die erste Druckfeder zwischen dem ersten und dem zweiten Grundkörper und anschließend die zweite Druckfeder zwischen dem zweiten und dem dritten Grundkörper, wodurch das Setzwerkzeug wieder in die erste Montageposition gelangt, und ein weiterer Hülsenanker gesetzt werden kann.

Um einen maximalen Verschiebeweg des Einschlagankers, genauer formuliert des Spreizkörpers, im Einschlaganker zu begrenzen, weist in einer weiteren vorteilhaften Ausgestaltung der Erfindung das Setzwerkzeug ein Anschlagelement auf, welches einen maximalen Verschiebeweg des ersten Grundkörpers begrenzt. Das Anschlagelement ist insbesondere als eine Art Anschlagbuchse ausgebildet, welche insbesondere den Verschiebeweg des ersten und des zweiten Grundkörpers zueinander begrenzt, wodurch ein zu tiefes Eintreiben des Spreizkörpers unterbunden wird. Insbesondere ist das Anschlagelement formschlüssig mit dem zweiten Grundkörper verbunden. Insbesondere weist der erste Grundkörper eine Art Flansch auf, welcher bei Erreichen einer maximal vorgesehenen Setztiefe in Anlage mit dem Anschlagelement tritt, wodurch der Setzvorgang des Einschlagankers beendet ist. Anders formuliert, fährt der erste Grundkörper gegen das Anschlagelement "auf Block", wenn der Setzvorgang beendet ist.

In einer weiteren bevorzugten Ausgestaltung der Erfindung weist das Setzwerkzeug einen vierten hülsenartigen Grundkörper auf, der koaxial auf dem dritten Grundkörper angeordnet ist. Insbesondere ist der vierte Grundkörper auf den dritten Grundkörper aufgeschraubt. Hierzu weist der dritte Grundkörper insbesondere ein Gewinde und der vierte Grundkörper ein entsprechend korrespondierendes Gegengewinde auf. Der vierte Grundkörper ist insbesondere als eine Art Hohlzylinder ausgebildet, wobei eine Durchgangsöffnung zumindest derart breit ist, dass der erste Grundkörper in Setzrichtung durch diese hindurchtreten kann. Insbesondere weist der vierte Grundkörper ein vorderes Ende auf, durch welches der erste Grundkörper hindurchtreten kann. Am vorderen Ende weist der vierte Grundkörper eine Aufnahme, insbesondere zum klemmenden Aufnehmen eines zu setzenden Einschlagankers, auf. Die Aufnahme ist insbesondere derart ausgebildet, dass die Spreizhülse des Einschlagankers flexibel gegriffen werden kann, wodurch der Einschlaganker, beispielsweise aus einem Magazin, gegriffen werden kann. Der vierte Grundkörper kann derart auf den dritten Grundkörper aufgeschraubt sein, dass der vierte Grundkörper in Einbringrichtung über den dritten Grundkörper übersteht und folglich sich das Setzwerkzeug über den vierten Grundkörper am Untergrund abstützt. Somit kann die Abstützung unmittelbar über den vierten Grundkörper erfolgen und mittelbar über den dritten Grundkörper, an welchem der vierte Grundkörper bevorzugt befestigt ist.

Bevorzugt ist die Aufnahme durch eine flexible Lochscheibe, insbesondere aus einem Elastomer, gebildet. Die flexible Lochscheibe ist insbesondere formschlüssig am vorderen Ende des vierten Grundkörpers im vierten Grundkörper gehalten. Durch die formschlüssige Verbindung kann eine verschlissene Lochscheibe im Bedarfsfall leicht getauscht werden.

Gegenstand der vorliegenden Erfindung ist zudem ein Bohrhammer, also ein schlagendes und drehendes Werkzeug in Kombination mit einem erfindungsgemäßen Setzwerkzeug gemäß Anspruch 14. Das Anschlusselement, insbesondere der SDS-Adapter, ist in einer Werkzeugaufnahme des Bohrhammers angeordnet.

In Anspruch 15 ist die Kombination aus einem erfindungsgemäßen Setzwerkzeug mit einem Einschlaganker beansprucht, der mit dem Setzwerkzeug in ein Bohrloch setzbar ist. Der Einschlaganker umfasst eine hohlzylindrische Spreizhülse und einen darin aufgenommenen Spreizkörper. Die Spreizhülse ist durch Eintreiben des Spreizkörpers in die Spreizhülse an einem vorderen Ende verspreizbar.

Die vorstehend in der Beschreibung genannten Merkmale und Merkmalskombinationen, Ausführungen und Ausgestaltungen der Erfindung, sowie die nachfolgend in der Figurenbeschreibung genannten und/oder in einer Figur gezeichneten Merkmale und Merkmalskombinationen sind nicht nur in der jeweils angegebenen oder gezeichneten Kombination, sondern auch in grundsätzlich beliebigen anderen Kombinationen oder aber einzeln verwendbar. Es sind Ausführungen der Erfindung möglich, die nicht alle Merkmale eines abhängigen Anspruchs aufweisen. Auch können einzelne Merkmale eines Anspruchs durch andere offenbarte Merkmale oder Merkmalskombinationen ersetzt werden. Ausführungen der Erfindung, die nicht alle Merkmale des Ausführungsbeispiels aufweisen, sind möglich.

Die Erfindung wird nachfolgend anhand eines Ausführungsbeispiels erläutert.

Es zeigen:
- Figur 1: ein erfindungsgemäßes Setzwerkzeug in einer geschnittenen Seitenansicht in einer ersten Montageposition in Kombination mit einem, im Setzwerkzeug aufgenommenen Einschlaganker;
- Figur 2: die Kombination mit dem erfindungsgemäßen Setzwerkzeug der Figur 1, nach dem Eintreiben des Einschlagankers in das Bohrloch, aber bevor der Einschlaganker verankert ist;
- Figur 3: das Setzwerkzeug der Figur 1 in einer zweiten Montageposition und mit vollständig im Bohrloch verankertem Einschlaganker;
- Figur 4: das Setzwerkzeug in dem Zustand der Figur 1 in einer perspektivischen Darstellung;
- Figur 5: das Setzwerkzeug in dem Zustand der Figur 2 in einer perspektivischen Darstellung; und
- Figur 6: das Setzwerkzeug in dem Zustand der Figur 3 in einer perspektivischen Darstellung.

In den Figuren 1 bis 3 ist das erfindungsgemäße Setzwerkzeug 1 in Kombination mit einem Einschlaganker 2 in verschiedenen Zuständen dargestellt. Die Figuren 1 und 2 zeigen das Setzwerkzeug 1 in einem ersten Montagezustand und Figur 3 zeigt das Setzwerkzeug 1 in einem zweiten Montagezustand. In den Figuren 4 bis 6 ist das Setzwerkzeug 1 in Zuständen gezeigt, die im Wesentlichen den Zuständen der Figuren 1 bis 3 entsprechen, jedoch ist das Setzwerkzeug 1 jeweils in einer perspektivischen Darstellung gezeigt. Im Folgenden wird zuerst auf die wesentlichen Teile des Setzwerkzeugs 1 eingegangen und anschließend exemplarisch der Setzvorgang eines Einschlagankers 2 erläutert. Aus Übersichtsgründen sind nicht in allen Figuren alle Bezugszeichen enthalten.

Das Setzwerkzeug 1 ist zum Setzen, respektive Verankern eines Einschlagankers 2 in einem Bohrloch 6 in einem Befestigungsgrund 5 geeignet. Der Einschlaganker 2 umfasst eine Spreizhülse 4, welche in das Bohrloch 6 eingebracht wird und einen Spreizkörper 3, der, sobald die Spreizhülse 4 in das Bohrloch 6 auf eine gewünschte Tiefe eingebracht ist, in die Spreizhülse 4 eingetrieben wird, wodurch diese im Bohrloch 6 verspreizt und der Einschlaganker 2 somit endfest im Bohrloch 6 verankert ist. Zum Setzen wird der Einschlaganker 2 in Einschlagrichtung E in das Bohrloch 6 eingeschlagen.

Das Setzwerkzeug 1 umfasst einen ersten stößelartigen Grundkörper 7, der sich entlang einer Längsachse L erstreckt. Der erste Grundkörper 7 ist aus einem Stahl gefertigt und weist ein vorderes Ende 8 auf. Am vorderen Ende 8 ist eine erste Schlagfläche 9 angeordnet. Diese dient dazu, in Anlage mit dem Spreizkörper 3 zu treten, um diesen in die Spreizhülse 4 des Einschlagankers 2 einzutreiben. Die erste Schlagfläche 9 ist kreisrund und als Vollkreis ausgebildet und ein Durchmesser der ersten Schlagfläche 9 korrespondiert mit einem Durchmesser des Spreizkörpers 3 bezüglich der Längsachse L. An einem zweiten Ende 10 des ersten Grundkörpers 7 ist ein Anschlusselement 12 in Form eines SDS-Adapters ausgebildet. Das Anschlusselement 12 dient dazu, den ersten Grundkörper 7 und somit das Setzwerkzeug 1 selbst mit einem schlagenden/drehenden Werkzeug, insbesondere einem Bohrhammer, zu verbinden (nicht dargestellt). An das Anschlusselement 12 grenzt ein kreisrunder Flansch 11 an. Der erste Grundkörper 7 ist rotationssymmetrisch bezüglich der Längsachse L ausgeführt.

Ein zweiter hohlzylinderartiger Grundkörper 13 ist auf dem ersten Grundkörper 7 verschieblich und koaxial angeordnet. Der erste Grundkörper 7 und der zweite Grundkörper 13 sind relativ zueinander entlang der Längsachse L verschieblich. Der zweite Grundkörper 13 erstreckt sich entlang der Längsachse L zwischen einem vorderen Ende 14 und einem hinteren Ende 15. An dem vorderen Ende 14 ist eine zweite Schlagfläche 16 angeordnet, die kreisringförmig ausgebildet ist. Die zweite Schlagfläche 16 dient dazu, Schlagenergie auf die Spreizhülse 4 zu übertragen, um diese in das Bohrloch 6 einzutreiben. Ein Durchmesser der zweiten Schlagfläche 16 bezüglich der Längsachse L korrespondiert mit einem Durchmesser der Spreizhülse 4 bezüglich der Längsachse L.

Auf dem zweiten Grundkörper 13 ist koaxial zur Längsachse L ein dritter hülsenartiger Grundkörper 17 angeordnet. Der dritte hülsenartige Grundkörper 17 erstreckt sich entlang der Längsachse L zwischen einem vorderen Ende 18 und einem hinteren Ende 20. Der dritte hülsenartige Grundkörper 17 ist relativ zum ersten und zum zweiten Grundkörper 7, 13 bezüglich der Längsachse L verschieblich. Am vorderen Ende 18 weist der dritte Grundkörper 17 eine Stützfläche 19 auf. Diese Stützfläche 19 kann zur Anlage an der Oberfläche des Befestigungsgrunds 5 dienen. Ist dies der Fall, dann erfolgt die Abstützung des Setzwerkzeugs 1 unmittelbar über die Stützfläche 19 des dritten Grundkörpers 17 auf dem Befestigungsgrund 5 (nicht dargestellt). An dem hinteren Ende 20 des dritten Grundkörpers 17 ist an einem Außenumfang ein Gewinde 21 angeordnet, wie dies in den Figuren 4 bis 6 zu sehen ist. Dessen Funktion wird im Folgenden noch erklärt.

Ein vierter hülsenartiger Grundkörper 22, dargestellt nur in den Figuren 1 bis 3, ist auf den dritten Grundkörper 17, entgegen der Einschlagrichtung E, aufgeschraubt. Hierfür weist der vierte Grundkörper 22 an einem hinteren Ende 26 ein Gegengewinde 27 für das Gewinde 21 auf dem dritten Grundkörper 17 auf. Der vierte Grundkörper 22 ist somit ortsfest bezüglich des dritten Grundkörpers 17. An seinem vorderen Ende 23 weist der vierte Grundkörper 22 eine Aufnahme 24 in Form einer flexiblen, aus einem Elastomer gefertigten Lochscheibe 25 auf. Die Lochscheibe 25 ist formschlüssig im vierten Grundkörper 22 befestigt. Die Lochscheibe 25 dient dazu, einen in das Bohrloch 6 einzuschlagenden Einschlaganker 2 an seiner Spreizhülse 4 zu greifen und am Bohrlochmund des Bohrlochs 6 anzusetzen (dargestellt in Figur 1). Hierzu wird die Lochscheibe 25 zum Greifen des Einschlagankers 2 über die Spreizhülse 4 des Einschlagankers 2 "übergestülpt". Dadurch, dass die Lochscheibe 25 lediglich formschlüssig im vierten Grundkörper 22 eingebracht ist, kann diese bei Bedarf, z.B. bei Verschleiß, einfach ausgetauscht werden. Das vordere Ende 23 des vierten Grundkörpers 22 dient zur Abstützung des Setzwerkzeugs 1 am Befestigungsgrund 5. Über das Gewinde 21 und das Gegengewinde 27 wird die Abstützung auf den dritten Grundkörper 17 übertragen, wodurch die Abstützung durch den dritten Grundkörper 17 lediglich mittelbar erfolgt und die Stützfläche 19 somit nicht unmittelbar in Kontakt zu dem Befestigungsgrund 5 tritt.

In dem ersten Montagezustand, dargestellt in den Figuren 1, 2, 4 und 5, sind der erste und der zweite Grundkörper 7, 13 gemeinsam in einer ersten Montagebewegung translatorisch entlang der Längsachse L bewegbar. In der zweiten Montageposition, respektive in der zweiten Montagebewegung wird nur der erste Grundkörper 7 translatorisch bezüglich der Längsachse L bewegt und während dieser translatorischen Bewegung zusätzlich bezüglich der Längsachse L rotatorisch zwangsbewegt. Um dies zu erreichen, weist das Setzwerkzeug 1 eine Führung 28 auf, welche aus Übersichtsgründen nur in den Figuren 4 bis 6 dargestellt ist. Die Führung 28 ist im Wesentlichen aus einer zweiten Kulissenführung 29, die im zweiten Grundkörper 13 angeordnet ist und einer dritten Kulissenführung 30, die im dritten Grundkörper 17 angeordnet ist, gebildet. Die Zuordnung "zweite und dritte" Kulissenführung zu dem "zweiten und dritten Grundkörper" wurde aus Konsistenzgründen verwendet. Das dargestellte Setzwerkzeug 1 weist keine "erste Kulissenführung" am ersten Grundkörper 7 auf. Die zweite und die dritte Kulissenführung 29, 30 erstrecken sich jeweils wendelartig in Form einer langgestreckten Helix entlang des jeweiligen Grundkörpers 13, 17 bezüglich der Längsachse L. Generell sind die jeweiligen Kulissenführungen 29, 30 durch Durchbrüche in den jeweiligen Grundkörpern 13, 17 realisiert. Die zweite und die dritte Kulissenführung 29, 30 weisen im Wesentlichen einen identischen Verlauf auf, jedoch weist die dritte Kulissenführung 30 zusätzlich eine Steuernut 31 auf, welche im Wesentlichen am hinteren Ende 20 des dritten Grundkörpers 17 ausgebildet ist und in die dritte Kulissenführung 30 übergeht. Die Steuernut 31 erstreckt sich parallel zur Längsachse L. Ein Steuerpin 32 durchdringt den ersten Grundkörper 7 auf zwei gegenüberliegenden Seiten. Der Steuerpin 32 ist ortsfest bezüglich des ersten Grundkörpers 7 und bewegt sich folglich translatorisch und rotatorisch mit dem ersten Grundkörper 7 bezüglich der Längsachse L mit. Der Steuerpin 32 greift in die zweite und in die dritte Kulissenführung 29, 30 ein und schließt auf beiden Seiten nahezu bündig mit der Oberfläche des dritten Grundkörpers 17 ab. Eine Breite des Steuerpins 32 korrespondiert mit einer Breite der beiden Kulissenführungen 29, 30, derart, dass der Steuerpin 32 entlang der Kulissenführungen 29, 30 gleiten kann und nicht verklemmt. Generell kann gesagt werden, dass der erste, der zweite und der dritte Grundkörper 7, 13, 17 zusammen mit der zweiten und der dritten Kulissenführung 29, 30 eine Art Gleitführung bilden. Eine erste Druckfeder 35 beaufschlagt den ersten Grundkörper 7 gegen den zweiten Grundkörper 13 und eine zweite Druckfeder 36 beaufschlagt den zweiten Grundkörper 13 gegen den dritten Grundkörper 17, was in den Figuren 1 bis 3 zu sehen ist. Ein Verbindungselement 33 in Form einer Nut-Zapfen-Verbindung 34 zwischen dem zweiten und dem dritten Grundkörper 13, 17 sorgt dafür, dass sich der zweite und der dritte Grundkörper 13, 17 lediglich translatorisch relativ zueinander entlang der Längsachs L bewegen können. Eine Drehung relativ zu Längsachse L wird unterbunden.

Figur 4 zeigt das Setzwerkzeug 1 in einem Ausgangszustand, beziehungsweise im ersten Montagezustand. In diesem Zustand sind beide Druckfedern 35, 36 entlastet. Zur Verdeutlichung der Funktion des Setzwerkzeugs 1 ist in den Figuren 4 bis 6 jeweils der vierte Grundkörper 22 nicht dargestellt. Somit ist ein Blick auf die Führung 28 möglich. In dem in Figur 4 dargestellten Zustand kann ein zu setzender Einschlaganker 2 gegriffen und an einen Bohrlochmund eines Bohrlochs 6 geführt werden. In diesem Zustand ist der Steuerpin 32 in der Steuernut 31 angeordnet und die zweite und die dritte Kulissenführung 29, 30 sind zueinander verschoben. Wird nun Schlagenergie in Einbringrichtung E auf das Anschlusselement 12 übertragen, gleitet der Steuerpin 32 nach vorne, bis er in die dritte Kulissenführung 30 eintritt. Bis zu diesem Punkt werden der erste und der zweite Grundkörper 7, 13 gemeinsam in Einbringrichtung E bewegt, um die Spreizhülse 4 einzuschlagen. Während dieser Bewegung werden die erste und/oder die zweite Druckfeder 35, 36 komprimiert. Tritt der Steuerpin 32 in die dritte Kulissenführung 30 ein, sind die beiden Kulissenführungen 29, 30 deckungsgleich, dargestellt in Figur 5. Bei fortlaufender Bewegung des ersten Grundkörpers 7 gelangt das Setzwerkzeug 1 in den zweiten Montagezustand, respektive es vollführt die zweite Montagebewegung, bei welcher der Steuerpin 32 entlang beider Kulissenführungen 29, 30 zwangsbewegt wird. Hierbei bewegt sich der erste Grundkörper 7 weiter translatorisch und zudem rotatorisch bezüglich der Längsachse L nach vorne, um den Spreizkörper 3 in die Spreizhülse 4 einzutreiben. Die beiden Druckfedern 35, 36 werden weiter komprimiert. Während dieser Bewegung verharrt der zweite Grundkörper 13 im Wesentlichen ortsfest. Am Ende des Verspreizvorgangs des Einschlagankers 2 tritt der Flansch 11 in Anlage mit einem Anschlagelement 37. Die Bewegung des ersten Grundkörpers 7 ist gestoppt, der Spreizkörper 3 kann nicht tiefer in die Spreizhülse 4 eingetrieben werden, die Spreizhülse 4 ist planmäßig aufgespreizt und der Setzvorgang des Einschlagankers 2 ist beendet. Wird nun das Setzwerkzeug 1 entgegen der Einschlagrichtung E aus dem Bohrloch bewegt, entspannen sich die beiden Feder 35, 36 und das Setzwerkzeug nimmt wieder den in den Figuren 1 und 4 dargestellten Grundzustand bzw. den ersten Montagezustand an. Jetzt kann ein weiterer Einschlaganker 2 mit dem erfindungsgemäßen Setzwerkzeug 1 in einem weiteren Bohrloch 6 verankert werden (nicht dargestellt).

### Bezugszeichenliste

### Setzwerkzeug zum Setzen eines Einschlagankers

- 1: Setzwerkzeug
- 2: Einschlaganker
- 3: Spreizkörper
- 4: Spreizhülse
- 5: Befestigungsgrund
- 6: Bohrloch
- 7: erster Grundkörper
- 8: vorderes Ende des ersten Grundkörpers 7
- 9: erste Schlagfläche
- 10: hinteres Ende des ersten Grundkörpers 7
- 11: Flansch
- 12: Anschlusselement
- 13: zweiter Grundkörper
- 14: vorderes Ende des zweiten Grundkörpers 13
- 15: hinteres Ende des zweiten Grundkörpers 13
- 16: zweite Schlagfläche
- 17: dritter Grundkörper
- 18: vorderes Ende des dritten Grundkörpers 17
- 19: Stützfläche
- 20: hinteres Ende des dritten Grundkörpers 17
- 21: Gewinde
- 22: vierter Grundkörper
- 23: vorderes Ende des vierten Grundkörpers 22
- 24: Aufnahme
- 25: Lochscheibe
- 26: hinteres Ende des vierten Grundkörpers 22
- 27: Gegengewinde
- 28: Führung
- 29: zweite Kulissenführung
- 30: dritte Kulissenführung
- 31: Steuernut
- 32: Steuerpin
- 33: Verbindungselement
- 34: Nut-Zapfen-Verbindung
- 35: erste Druckfeder
- 36: zweite Druckfeder
- 37: Anschlagelement
- L: Längsachse
- E: Einschlagrichtung

## Patentansprüche

1. Setzwerkzeug (1) zum Setzen eines Einschlagankers (2), wobei sich das Setzwerkzeug (1) entlang einer Längsachse (L) erstreckt, aufweisend
- einen ersten stößelartigen Grundkörper (7) mit einer, an einem vorderen Ende (8) angeordneten ersten Schlagfläche (9) zum Einschlagen eines Spreizkörpers (3) des Einschlagankers (2) und mit einem, an einem hinteren Ende (10) angeordneten Anschlusselements (12) zum Verbinden mit einem schlagenden Werkzeug,
- einen zweiten hülsenartigen Grundkörper (13) mit einer, an einem vorderen Ende (14) angeordneten zweiten Schlagfläche (16) zum Einschlagen einer Spreizhülse (4) des Einschlagankers (2) in ein Bohrloch (6) in einem Befestigungsgrund (5),
- einen dritten hülsenartigen Grundkörper (17) mit insbesondere einer, an einem vorderen Ende (18) angeordneten Stützfläche (19) insbesondere zur mittelbaren oder unmittelbaren Abstützung an einer Oberfläche des Befestigungsgrunds (5),
wobei der zweite Grundkörper (13) koaxial auf dem ersten Grundkörper (7) und der dritte Grundkörper (17) koaxial auf dem zweiten Grundkörper (13) angeordnet ist, wobei der erste, der zweite und der dritte Grundkörper (7, 13, 17) relativ zueinander und entlang der Längsachse (L) verschieblich sind, wobei der erste, der zweite und der dritte Grundkörper (7, 13, 17) über eine Führung (28) derart verbunden sind, dass das Setzwerkzeug (1) in einen ersten Montagezustand bringbar ist, in welchem die Spreizhülse (4) durch eine erste Montagebewegung in den Befestigungsgrund (5) eintreibbar ist und dass das Setzwerkzeug (1) in einen zweiten Montagezustand bringbar ist, in welchem der Spreizkörper (3) durch eine zweite Montagebewegung in die Spreizhülse (4) eintreibbar ist, wobei in der ersten Montagebewegung der erste und der zweite Grundkörper (7, 13) gemeinsam translatorisch entlang der Längsachse (L) bewegbar sind und wobei in der zweiten Montagebewegung nur der erste Grundkörper (7) translatorisch bezüglich der Längsachse (L) bewegbar und dabei rotatorisch bezüglich der Längsachse (L) zwangsbewegt ist.

2. Setzwerkzeug (1) nach Anspruch 1, **dadurch gekennzeichnet, dass** ein Steuerpin (32) den ersten, den zweiten und den dritten Grundkörper (7, 13, 17) derart miteinander verbindet, dass durch eine Translationsbewegung des ersten Grundkörpers (7) entlang der Längsachse (L), das Setzwerkzeug (1) in die erste und in die zweite Montagebewegung bringbar ist.

3. Setzwerkzeug (1) nach Anspruch 2, **dadurch gekennzeichnet, dass** der zweite Grundkörper (13) eine zweite Kulissenführung (29) und der dritte Grundkörper (17) eine dritte Kulissenführung (30) aufweist, wobei die Kulissenführungen (29, 30) jeweils als Ausnehmungen im jeweiligen Grundkörper (13, 17) ausgebildet sind und der Steuerpin (32) in die zweite und in die dritte Kulissenführung (29, 30) eingreift.

4. Setzwerkzeug (1) nach Anspruch 3, **dadurch gekennzeichnet, dass** die Breiten der Kulissenführungen (29, 30) insbesondere identisch sind und mit einem Durchmesser des Steuerpins (32) derart korrespondieren, dass zwischen dem Steuerpin (32) und der jeweiligen Kulissenführung (29, 30) eine Gleitführung ausgebildet ist.

5. Setzwerkzeug (1) nach Anspruch 3 oder 4, **dadurch gekennzeichnet, dass** die Kulissenführungen (29, 30) im Wesentlichen wendelartig bezüglich der Längsachse (L) ausgebildet sind.

6. Setzwerkzeug (1) nach einem der Ansprüche 3 bis 5, **dadurch gekennzeichnet, dass** der dritte Grundkörper (17) eine sich im Wesentlichen entlang der Längsachse (L) erstreckende und in die dritte Kulissenführung (30) übergehende Steuernut (31) aufweist.

7. Setzwerkzeug (1) nach Anspruch 6, **dadurch gekennzeichnet, dass** während der ersten Montagebewegung der Steuerpin (32) in der Steuernut (31) angeordnet ist.

8. Setzwerkzeug (1) nach Anspruch 6 oder 7, **dadurch gekennzeichnet, dass** während der zweiten Montagebewegung die Kulissenführungen (29, 30) im Wesentlichen deckungsgleich zueinander sind.

9. Setzwerkzeug (1) nach einem oder mehreren der vorhergehenden Ansprüche, **dadurch gekennzeichnet, dass** der zweite und der dritten Grundkörper (13, 17) derart durch ein Verbindungselement (33), insbesondere eine Nut-Zapfen-Verbindung (34), verbunden sind, dass eine Relativbewegung des zweiten und des dritten Grundkörpers (13, 17) zueinander bezüglich der Längsachse (L) ermöglicht und eine Verdrehung zueinander verhindert wird.

10. Setzwerkzeug (1) nach einem oder mehreren der vorhergehenden Ansprüche, **dadurch gekennzeichnet, dass** der erste und der zweite Grundkörper (7, 13) durch eine erste Druckfeder (35) und der zweite und der dritte Grundkörper (13, 17) durch eine zweite Druckfeder (36) gegeneinander federbeaufschlagt sind.

11. Setzwerkzeug (1) nach einem oder mehreren der vorhergehenden Ansprüche,
**dadurch gekennzeichnet, dass** das Setzwerkzeug (1) ein Anschlagelement (37) aufweist, welches einen maximalen Verschiebeweg des ersten Grundkörpers (7) begrenzt

12. Setzwerkzeug (1) nach einem oder mehreren der vorhergehenden Ansprüche, **dadurch gekennzeichnet, dass** ein vierter hülsenartiger Grundkörper (22) koaxial auf dem dritten Grundköper (17) angeordnet, insbesondere aufgeschraubt ist, wobei an einem vorderen Ende (23) des vierten Grundkörpers (22) eine Aufnahme (24) insbesondere zum klemmenden Aufnehmen eines zu setzenden Einschlagankers (2) angeordnet ist.

13. Setzwerkzeug (1) nach Anspruch 12, **dadurch gekennzeichnet, dass** die Aufnahme (24) durch eine flexible Lochscheibe (25) gebildet ist.

14. Kombination aus einem Bohrhammer und einem Setzwerkzeug (1) nach einem oder mehreren der vorhergehenden Ansprüche, wobei das Anschlusselement (12) des ersten Grundkörpers (7) in einer Werkzeugaufnahme des Bohrhammers angeordnet ist.

15. Kombination aus einem Einschlaganker (2) und einem Setzwerkzeug (1) nach einem oder mehreren der vorhergehenden Ansprüche, wobei der Einschlaganker (2) eine hohlzylindrische Spreizhülse (4) und einen darin aufgenommenen Spreizkörper (3) aufweist, wobei die Spreizhülse (4) durch Eintreiben des Spreizkörpers (3) in die Spreizhülse (4) an einem vorderen Ende verspreizbar ist, wobei der Einschlaganker (2) mit dem Setzwerkzeug (1) in ein Bohrloch (6) setzbar ist.
